# EUROPÄISCHE PATENTSCHRIFT

(11) **EP 0 099 973 B1**
(45) Veröffentlichungstag und Bekanntmachung des Hinweises auf die Patenterteilung: **11.09.1985**
(21) Anmeldenummer: 83105255.0
(22) Anmeldetag: 27.05.1983
(51) Int. Cl.: D01H 5/64, D01H 5/26

(54) **Streckwerk für eine Spinnmaschine**
Drawing frame for a spinning machine
Etirage pour machine de filature

(30) Priorität: 23.07.1982 CH 4503/82
(43) Veröffentlichungstag der Anmeldung: 08.02.1984
(73) Patentinhaber: MASCHINENFABRIK RIETER AG, CH-8406 Winterthur (CH)
(72) Erfinder: Würmli, Arthur, CH-8405 Winterthur (CH)

## Beschreibung

Die vorliegende Erfindung bezieht sich auf ein Streckwerk für eine Spinnmaschine mit einer Vor- und einer Hauptverzugszone, mit einem eine obere und eine untere Walze umfassenden Einlaufwalzenpaar, mit einem eine obere und eine untere Walze umfassenden Auslaufwalzenpaar und mit einem durch ein Riemchenwalzenpaar angetriebenen Ober- und einem Unterriemchen, wobei sich die Vorverzugszone zwischen dem Einlaufwalzenpaar und der durch die an das Ober- und Unterriemchen angepreßten Riemchenwalzen gebildeten Klemmlinie, und die Hauptverzugszone sich zwischen dieser Klemmlinie und dem Auslaufwalzenpaar erstreckt, und wobei sich das Unterriemchen unter der Verzugszone und der unteren Einlaufwalze erstreckt.

Die Erfindung befaßt sich insbesondere mit der Reinigung solcher Streckwerke. Durch die DE-A-2 217 314 ist bereits eine Putzvorrichtung bekannt, bei welcher durch eigens zum Putzen vorgesehenen Putzriemchen durch Reibung und Bewegung derselben auf den schneller umlaufenden Walzen und den Oberriemchen ein Reibungs- und Abstoppeffekt erfolgt.

Durch die DE-C-908 590 ist außerdem ein Riemchen-Streckwerk bekannt, bei welchem sich das Unterriemchen bis unterhalb des Einlaufzylinderpaares erstreckt. Eine Berührung des Unterriemchens mit dem unteren dieser Zylinder ist nicht vorhanden.

Gemäß der Erfindung soll eine Reinigung des Unterriemchens und des unteren Einlaufzylinders erhalten werden. Sie ist dadurch gekennzeichnet, daß im Betrieb des Streckwerks sich das eine Trum des Unterriemchens mit dieser unteren Einlaufwalze in streifender Berührung befindet, und daß das andere Trum des Unterriemchens lose durchhängt.

Erfindungsgemäß erhält man eine Reinigung des unteren Einlaufzylinders und des Unterriemchens durch Abstreifen derer Oberflächen, wobei keine speziell dem Putzen dienende Mittel vorgesehen werden müssen. Das Streckwerk ist somit von großer Einfachheit. Durch die kontinuierliche Reinigung der Walze wird die Gefahr der Wickelbildung erheblich herabgesetzt. Ein Haften von Fasern wird bereits im Anfangsstadium verhindert. Weil das Ober- und Unterriemchen zur Führung der Fasern während des Verzugsprozesses in der Hauptverzugszone dienen, und weil im Betrieb die Riemchen über Umlenkstellen geführt werden, ist es schon an sich notwendig, die Riemchen aus einem gegen Reibung widerstandsfähigen Material herzustellen. Insofern als nur eine leichte Berührung des Unterriemchens mit der unteren Einlaufwalze vorhanden ist, wird daher die Lebensdauer des Riemchens durch die Reinigungsanordnung praktisch kaum verändert.

Zusätzlich ergibt sich bei dem erfindungsgemäßen Streckwerk als ein überraschendes Resultat eine wesentliche Vereinfachung des Einfädeins, weil der durch das Einlaufwalzenpaar durchbewegte Luntenanfang beim Einfädeln nicht mehr von Hand zur Einlaufstelle des durch die Riemchen gebildeten Klemmbereichs geführt werden muß. Die Lunte kommt bei der erfindungsgemäßen Ausführung von selbst auf das Unterriemchen zu liegen, wird somit von diesem mitgenommen und gelangt in den Bereich der gegenseitigen Anlage der bewegten Riemchen, um weiter transportiert zu werden. Da die bei der Reinigung anfallenden Fasern auf das untere Riemchen zu liegen kommen, ergibt sich als weiterer Vorteil der Erfindung ein Wiedereinfügen der abgestreiften Fasern in die in der Hauptverzugszone zu verziehende Lunte, d. h. es ergibt sich ein Recycling der bei der Reinigung anfallenden Fasern.

Die Erfindung sei nun anhand von Ausführungsbeispielen und der Figur der Zeichnung näher erläutert. Die letztere zeigt ein durch eine obere und eine untere Einlaufwalze 11 bzw. 12 gebildetes Einlaufwalzenpaar, durch welches die durch den Kondenser 28 einlaufende Lunte 13 bzw. das einlaufende Vorgarn auf der Eintrittsseite des Streckwerks erfaßt und gemäß der Figur von rechts nach links transportiert wird. Anschließend sind eine ein Walzenpaar bildende, obere und untere Riemchenwalze 14 bzw. 15 vorgesehen. Dieses Walzenpaar dient zum Antreiben des Oberriemchens 16 und des Unterriemchens 17. Das Riemchen 16 wird um eine Umlenkstelle 18 geführt. Entsprechend sind zur Führung des Riemchens 17 eine Brücke 19 und eine Umlenkschiene 20 vorgesehen. Den beiden Riemchen 16, 17 nachfolgend ist ein durch eine obere und eine untere Auslaufwalze 23 bzw. 24 gebildetes Auslaufwalzenpaar vorhanden.

Eine Riemchenführung 21 ist an einem Lagersattel 22 befestigt. Der letztere dient in erster Linie zum Tragen der Riemchenunterwalze 15. Er ist in der zur Rotationsachse der Walze 15 senkrechten Richtung einstellbar. Diese Einstellung dient dazu, die Entfernung der durch die zusammenlaufenden Riemchen 16, 17 gebildete Eintrittsstelle für die Luntenfasern von den Auslaufwalzen 23, 24, d. h. die Länge der Hauptverzugszone, der verschiedenen Arten solcher Fasern anzupassen. Der Lagersattel 22 sowie der weitere Lagersattel 25 für die Einlaufwalze 12 sind von einem Träger 26 getragen.

Der durch die gegeneinander gepreßten Walzen 14 und 15 gebildete Ort maximalen Drucks befindet sich zwischen den Riemchen 16, 17 längs einer zu den Rotationsachsen der Walzen 14,15 parallelen Linie, der sogenannten Klemmlinie 27. Der Bereich zwischen dem Einlaufwalzenpaar 11, 12 und der Klemmlinie 27 ist die Vorverzugszone. Der Bereich zwischen der Klemmlinie 27 und dem Auslaufwalzenpaar 23, 24 ist die Hauptverzugszone.

Im Betrieb des Streckwerks drehen sich die Walzen 11, 12, 14, 15 und 23, 24 im durch die Pfeile angegebenen Drehsinn. Die Umfangsgeschwindigkeit der Einlaufwalzen 11, 12 und der Riemchenwalzen 14, 15 ist relativ klein, wobei diejenige der Einlaufwalzen 11, 12 noch etwas kleiner ist als diejenige der Riemchenwalzen 14, 15 und damit auch der Geschwindigkeit der Riemchen 16, 17. Dadurch erhält man in der Vorverzugszone ein leichtes Verziehen der Lunte 12. Die Umfangsgeschwindigkeit der Walzen 23, 24 ist jedoch viel größer als diejenige der Walzen 14, 15, so daß im Hauptverzugsbereich der eigentliche Verzug der Lunte stattfindet.

Gemäß der Erfindung sind die Walzen 11, 12 und 14, 15 und die Umlenkschiene 20 in der Weise angeordnet, daß im Betrieb des Streckwerks das Unterriemchen 17 sich mit der unteren Einlaufwalze 12 in Berührung befindet, d. h. an der Walze 12 streift. Es ist ersichtlich, daß sich an der Berührungsstelle die Oberfläche der Walze 12 und das Riemchen 17 in entgegengesetzten Richtungen bewegen. An der Walze 12 haftende Fasern werden dabei vom Riemchen 17 abgestreift und bleiben auf dem letzteren liegen, d. h. sie werden von diesem mitgenommen. Dabei gelangen sie wieder in die Faserlunte 12, mit der sie bei deren Weiterverarbeitung vermischt werden.

In der Figur ist noch eine zweite Ausführungsform der Erfindung gezeigt. Gemäß dieser wird durch entsprechende, gegenseitige Anordnung der Brücke 19 und der Auslaufwalze 24 zusätzlich eine Berührung des Unterriemchens 17 mit der unteren Auslaufwalze 24 erhalten. Auch in diesem Fall bewegt sich an der Berührungsstelle die Oberfläche der Walze 24 entgegengesetzt zur Bewegung des Riemchens 17. Auf diese Weise wird auch eine Reinigung der unteren Auslaufwalze 24 erzielt.

Durch den Zug der Walzen 14, 15 am Riemchen 17 und als Folge der Reibung desselben an der Umlenkschiene 20, befindet sich das Riemchen 17 zwischen den Walzen 14, 15 und der Schiene 20 in angespanntem Zustand und ist aus diesem Grunde im Betrieb des Streckwerks gegen die Walze 12 hin vorgespannt. Im Gegensatz dazu befindet sich der zwischen den Teilen 19 und 20 befindliche Trum des Riemchens 17 in losem Zustand. Das Anliegen desselben an die Walze 24 ist eine Folge der natürlichen Steifigkeit des Riemchens 17.

Falls ein stärkeres Anliegen an die Walze 24 erwünscht ist, kann ein solches durch eine weitere Ausführungsform auf einfache Art erreicht werden. Bei dieser ist der sich nach unten erstreckende Teil der Brücke 19 mit einem entsprechenden Fortsatz 29 versehen, wie dies strichliert angedeutet ist. Durch die Wahl der Ausgestaltung des Fortsatzes 29 kann die gewünschte Stärke des Anliegens an die Walze 24 beliebig gewählt werden.

Es ist ersichtlich, daß beim Einfädeln der Lunte 13 diese nach dem Durchtritt zwischen den Walzen 11, 12 im Falle eines unerwünschten Herunterhängens auf dem Unterriemchen 17 aufliegen muß und somit von diesem mitgenommen wird und dadurch anschließend zwischen die Riemchen 16, 17 gelangt. Aus diesem Grund ergibt sich der eingangs als überraschendes Resultat erwähnte Vorteil eines im wesentlichen automatischen Einfädelns.

In einer weiteren Ausführungsform der vorliegenden Erfindung ist eine Riemchenführung 21 zum seitlichen Führen des Riemchens 17 vorhanden. Die Verwendung eines losen Riemchens 17 bewirkt eine kleinere Reibung und damit eine Erhöhung der Lebensdauer desselben. Durch die Riemchenführung 21 wird das Abwandern des losen Riemchens verhindert und somit ein einwandfreies Arbeiten des Streckwerkes gewährleistet.

Eine sehr präzise Führung für das Riemchen 17 wird erhalten, wenn sich die Führung so nahe wie möglich an der Einlaufstelle zum Klemmbereich der Riemchen 16, 17 befindet. Darpit besteht eine weitere, vorteilhafte Ausführungsform der Erfindung beim Vorliegen eines losen Unter- riemchens 17 darin, daß die Riemchenführung 21 am Lagersattel 22 befestigt ist. In diesem Fall wird beim durch Verschieben des Lagersatte)s 22 erfolgenden, horizontalen Einstellen der Walzen 14, 15 an verschiedene Faserarten, insbesondere Faserlängen, die Führung 21 mitbewegt. Ein einmal eingestellter, optimaler Abstand der Walze 14, 15 von der Riemchenführung 21 bleibt somit beim Anpassen an verschiedene Faserarten stets erhalten.

## Patentansprüche

1. Streckwerk für eine Spinnmaschine mit einer Vor- und einer Hauptverzugszone, mit einem eine obere (11) und eine untere Walze (12) umfassenden Einlaufwalzenpaar, mit einem eine obere und eine untere Walze umfassenden Auslaufwalzenpaar (23, 24) und mit einem durch ein Riemchenwalzenpaar (14, 15) angetriebenen Ober- (16) und einem Unterriemchen (17), wobei sich die Vorverzugszone zwischen dem Einlaufwalzenpaar (11, 12) und der durch die an das Ober- und Unterriemchen angepreßten Riemchenwalzen (14, 15) gebildeten Klemmlinie, und die Hauptverzugszone sich zwischen dieser Klemmlinie und dem Auslaufwalzenpaar (23, 24) erstreckt, und wobei sich das Unterriemchen (17) unter der Vorverzugszone und der unteren Einlaufwalze (12) erstreckt, dadurch gekennzeichnet, daß im Betrieb des Streckwerks sich das eine Trum des Unterriemchens (17) mit dieser unteren Einlaufwalze (12) in streifender Berührung befindet, und daß das andere Trurn des Unterriemchens lose durchhängt.

2. Streckwerk nach Anspruch 1, dadurch gekennzeichnet, daß im Betrieb desselben sich das Unterriemchen (17) auch mit der unteren Aus. laufwalze (24) in streifender Berührung befindet.

3. Streckwerk nach Anspruch 2, dadurch gekennzeichnet, daß an der Auslaufstelle des durch die Riemchen (16, 17) gebildeten Klemmbereichs eine das Unterriemchen (17) führende Brücke (19) vorgesehen ist und die letzterq einen Fortsatz (29) zur Führung des Unterriemchens (17) aufweist, welcher eine Berührung des let^{g}te- ren mit der unteren Auslaufwalze (24) bedingt.

4. Streckwerk nach Anspruch 1, dadurch gekennzeichnet, daß für das Unterriemchen (17) vor der Einlaufstelle zum durch die Riemchen (16, 17) gebildeten Klemmbereich eine seitliche Riemchenführung (21) vorgesehen ist.

5. Streckwerk nach Anspruch 4, dadurch gekennzeichnet, daß die Riemchenführung an einem, die untere Riemchenwalze (15) tragenden Lagersattel (22) befestigt ist.

## Claims

1. Drafting mechanism for a spinning machine with a break draft zone and a main draft zone, with an entry roll pair comprising an upper roll (11) and a lower roll (12), with an exit roll pair (23, 24) comprising an upper and a lower roll and with an upper apron (16) and a lower apron (17) driven by an apron roll pair (14,15), the break draft zone extending between entry roll pair (11, 12) and the nip line formed by the apron rolls (14,15) pressed against the upper and lower aprons, and the main draft zone extends between this nip line and the exit roll pair (23, 24), the lower apron (17) extending beneath the break draft zone and the lower entry roll (12), characterised in that in operation of the drafting mechanism one run of the lower apron (17) is in grazing contact with this lower entry roll (12) and in that the other run of the lower apron hangs loose.

2. Drafting mechanism according to claim 1, characterised in that in operation thereof the lower apron (17) is also in grazing contact with the lower exit roll (24).

3. Drafting mechanism according to claim 2, characterised in that at the exit from the nip region formed by the aprons (16, 17) a guiding bridgepiece is provided to guide the lower apron (17) and the bridgepiece has an extension (29) to guide the lower apron (17) which causes contact of the latter with the lower exit roll (24).

4. Drafting mechanism according to claim 1, characterised in that a lateral apron guide (21) is provided for the lower apron (17) before the entry to the nip region formed by the aprons (16, 17).

5. Drafting mechanism according to claim 4, characterised in that the apron guide is secured to a bearing saddle (22) carrying the lower apron roll (15).

## Revendications

1. Train d'étirage pour une machine à filer, avec une zone de pré-étirage et une zone d'étirage principal, avec une paire de cylindres d'entrée composée d'un cylindre supérieur (11) et d'un cylindre inférieur (12), avec une paire de cylindres de sortie composée d'un cylindre supérieur (23) et d'un cylindre inférieur (24), et avec une lanière supérieure (16) et une lanière inférieure (17) entraînées par une paire de cylindres à lanières (14, 15), où la zone de pré-étirage s'étend entre la paire de cylindres d'entrée (11, 12) et la ligne de pincement formée par les cylindres à lanières (14, 15) pressés contre la lanière supérieure et la laniére inférieure, et la zone d'étirage principal s'étend entre cette ligne de pincement et la paire de cylindres de sortie (23, 24), et où la lanière inférieure (17) s'étend sous la zone d'étirage et sous le cylindre d'entrée inférieur, caractérisé par le fait que, pendant le fonctionnement du train d'étirage, une des parties de la lanière inférieure (17) se trouve en contact de frôlement avec ce cylindre d'entrée inférieur (12) et que l'autre partie de la lanière inférieure pend librement.

2. Train d'étirage selon revendication 1, caractérisé par le fait que, pendant le fonctionnement de celui-ci, la lanière inférieure (17) se trouve également en contact de frôlement avec le cylindre de sortie inférieur (24).

3. Train d'étirage selon revendication 2, caractérisé par le fait que, dans la position de sortie de la zone de pincement formée par les lanières (16, 17), un pont de guidage (19) est prévu pour guider la lanière inférieure (17), et que ce pont possède un prolongement (29) pour le guidage de la lanière inférieure (17), prolongement qui conditionne la mise en contact de la lanière avec le cylindre de sortie inférieur (24).

4. Train d'étirage selon revendication 1, caractérisé par le fait qu'un guide-lanière latéral (21) est prévu pour la lanière inférieure (17), avant le point d'entrée dans la zone de pincement formée par les lanières (16, 17).

5. Train d'étirage selon revendication 4, caractérisé par le fait que le guide-lanière est fixé sur une chaise de palier (22) portant le cylindre à lanière inférieur (15).
